# EUROPÄISCHE PATENTSCHRIFT

(11) **EP 3 276 745 B1**
(45) Veröffentlichungstag und Bekanntmachung des Hinweises auf die Patenterteilung: **06.03.2019**
(21) Anmeldenummer: 17179452.2
(22) Anmeldetag: 04.07.2017
(51) Int. Cl.: H01Q 1/32, H01Q 9/40, H01Q 1/42

(54) **BREITBANDIGE OMNIDIREKTIONALE ANTENNE, INSBESONDERE FÜR SCHIENENFAHRZEUGE UND EIN SOLCHES SCHIENENFAHRZEUG**
BROADBAND OMNIDIRECTIONAL ANTENNA, ESPECIALLY FOR RAILWAY VEHICLES, AND SUCH A RAIL VEHICLE
ANTENNE LARGE BANDE OMNIDIRECTIONNELLE, EN PARTICULIER POUR DES VÉHICULES SUR RAILS ET VÉHICULE SUR RAILS

(30) Priorität: 29.07.2016 DE 102016114093
(43) Veröffentlichungstag der Anmeldung: 31.01.2018
(73) Patentinhaber: KATHREIN SE, 83022 Rosenheim (DE)
(72) Erfinder: Wechselberger, Stefan, 83135 Schechen (DE)
(74) Vertreter: Flach Bauer Stahl Patentanwälte Partnerschaft mbB

(56) Entgegenhaltungen:
- WO-A1-2007/048258
- WO-A1-2015/069309
- WO-A1-2016/008607
- US-A- 6 023 245

## Beschreibung

Die Erfindung betrifft eine breitbandige omnidirektionale Antenne, die insbesondere in Schienenfahrzeugen eingesetzt wird und ebensolches Schienenfahrzeug.

Omnidirektionale Antennen sind aufgrund ihrer Breitbandigkeit multibandfähig und strahlen bevorzugt in vertikaler Polarisation. Beim Einsatz in Schienenfahrzeugen, wie Lokomotiven oder Wägen, wird dadurch erreicht, dass das Fahrzeug in Kommunikationsverbindung mit einer Basisstation stehen kann.

Die WO 2015/008607 A1 zeigt eine Antennenanordnung, die in Kraftfahrzeugen und Zügen verwendet werden kann. Eine wannenförmige Strahleranordnung ist mit einem ersten Endbereich an einer Grundplatte befestigt und wird über diesen Endbereich gespeist. Die wannenförmige Strahleranordnung verbreitert sich in Richtung eines zweiten Endbereichs, wobei in der Nähe des zweiten Endbereichs ein GPS-Modul innerhalb der wannenförmigen Strahleranordnung angeordnet ist. Die wannenförmige Strahleranordnung umfasst noch zwei Haltemittel, die beabstandet voneinander an der Grundplatte befestigt sind. Zwischen diesen Haltemitteln ist die wannenförmige Strahleranordnung angeordnet. Die Haltemittel umgreifen den umlaufenden zweiten Endbereich der wannenförmigen Strahleranordnung.

Die WO 2015/069309 A1 beschreibt eine omnidirektionale Antennenanordnung, die eine kelchförmige Strahleranordnung umfasst. Die kelchförmige Strahleranordnung ist mit einem ersten Endbereich an einer Grundplatte befestigt und wird über diesen Endbereich gespeist. Eine Abdeckhaube überdeckt die kelchförmige Strahleranordnung. Ein Haltemittel ist an der Grundplatte befestigt und weist einen Aufnahmebereich auf, in welchem die kelchförmige Strahleranordnung mit ihrem ersten Endbereich angeordnet und abgestützt ist. Die Innenwandung des Haltemittels, durch die der Aufnahmebereich umgrenzt ist, ist an eine Form der kelchförmigen Strahleranordnung in ihrem ersten Endbereich angepasst.

Aus der WO 2007/048258 A1 ist eine Breitband-Monopol-Antenne bekannt, die in Verkehrsmitteln eingesetzt werden kann. Die Strahleranordnung umfasst einen aus zwei separaten Teilen bestehenden kelchförmigen Strahler. In diesem kelchförmigen Strahler ist ein GPS-Modul stationär angeordnet.

Aus der DE 103 59 605 A1 ist eine omnidirektionale Antenne bekannt, die als Indoor-Antenne innerhalb von Gebäuden angebracht wird. Die omnidirektionale Antenne umfasst einen monopolförmigen Strahler, der einen kegelförmigen Abschnitt aufweist und beabstandet über einer Grundplatte oder Gegengewichtsfläche angeordnet ist. Der monopolförmige Strahler wird einerseits über seinen Fußpunkt mit der Grundplatte bzw. der Gegengewichtsfläche verbunden als auch über eine Innenhaube, die den monopolförmigen Strahler umgibt, gehalten. Die Innenhaube ist selbst wiederum von einer Außenhaube umgeben.

Nachteilig an der Antenne, die in der DE 103 59 605 A1 gezeigt wird, ist, dass die Montage der Antenne aufwendig ist und diese keinen ausreichend hohen Widerstand gegenüber Vibrationen bietet, wie sie beispielsweise bei Schienenfahrzeugen auftreten können. Diese Vibrationen sind unter anderem auf Vibrationen durch die Antriebsvorrichtung (z.B. Dieselmotor) oder auf Verlegelücken im Gleis selbst zurückzuführen, die ein verformungsloses Ausdehnen des Gleises bei höheren Temperaturen erlauben.

Es ist daher die Aufgabe der hier vorliegenden Erfindung, eine breitbandige omnidirektionale Antenne und ein Schienenfahrzeug mit einer solchen omnidirektionale Antenne zu schaffen, die die Nachteile aus dem Stand der Technik nicht aufweisen. Dabei soll die breitbandige omnidirektionale Antenne einfacher hergestellt werden und den auftretenden Belastungen beim Einsatz in Schienenfahrzeugen dauerhaft standhalten und sehr breitbandig betrieben werden können.

Die Aufgabe wird hinsichtlich der breitbandigen omnidirektionalen Antenne durch den unabhängigen Anspruch 1 gelöst. Ein entsprechendes Schienenfahrzeug ist im Anspruch 11 angegeben. In den Ansprüchen 2 bis 10 finden sich vorteilhafte Ausgestaltungen der breitbandigen omnidirektionalen Antenne wieder.

Die breitbandige omnidirektionale Antenne umfasst eine Grundplatte und einen monopolförmigen Strahler, der einen Fußpunkt und einen Endbereich umfasst, wobei der Endbereich gegenüberliegend zum Fußpunkt angeordnet ist. Der Strahler erstreckt sich entlang einer Längsachse, die senkrecht oder überwiegend senkrecht zur Grundplatte verläuft. Dies bedeutet, dass sich der Strahler von der Grundplatte weg erstreckt, also erhebt, wobei er mit seinem Fußpunkt näher an der Grundplatte angeordnet ist als mit seinem Endbereich. Der Strahler verbreitert sich hinsichtlich seines Querschnitts entlang seiner Längsachse in zumindest einem ersten Abschnitt, der zwischen seinem Fußpunkt und seinem Endbereich liegt, wobei durch die dadurch divergierenden Wände des Strahlers ein Aufnahmeraum gebildet wird. Die omnidirektionale Antenne umfasst außerdem zumindest eine schalen- oder wannenförmige Halte- und/oder Aufnahmevorrichtung. Eine Innenkontur Halte- und/oder Aufnahmevorrichtung ist zumindest über einen Teilumfang an eine Außenkontur des ersten Abschnitts des Strahlers angepasst, wodurch der Strahler zumindest teilweise mit zumindest seinem ersten Abschnitt in die Halte- und/oder Aufnahmevorrichtung eintaucht und von dieser insbesondere formschlüssig gehalten ist. Weiterhin umfasst die omnidirektionale Antenne noch eine Halteeinrichtung, die mit ihrem ersten Ende an der Grundplatte befestigt ist und die mit ihrem zweiten Ende, welches dem ersten Ende gegenüberliegt, direkt oder mittelbar an dem Strahler befestigt ist. Die Halteeinrichtung und die Halte- und/oder Aufnahmevorrichtung sind voneinander getrennte Gebilde, die auf der gemeinsamen Grundplatte angeordnet sind.

In einer ersten Alternative umfasst die omnidirektionale Antenne noch ein GNSS-Modul (engl.: Global Navigation Satellite System; dt.: globales Navigationssatellitensystem) . Über ein solches GNSS-Modul kann die Position der omnidirektionalen Antenne und damit des Schienenfahrzeugs bestimmt werden. Bei einem solchen GNSS-Modul kann es sich beispielsweise um GPS, GLONASS (GLObal NAvigation Satellite System), Galileo und/oder Beidou handeln. Das GNSS-Modul ist dabei im Aufnahmeraum des Strahlers in dessen Endbereich angeordnet. Dadurch erfolgt eine platzsparende Anbringung des GNSS-Moduls, wobei dieses immer noch einen guten Empfang der Satellitennavigationssignale hat. Das GNSS-Modul erstreckt sich im montierten Zustand der omnidirektionalen Antenne nicht über den Endbereich des Strahlers hinaus oder befindet sich zumindest überwiegend oder insgesamt innerhalb des Aufnahmeraums. Weiterhin ist hier lediglich eine Abdeckhaube vorgesehen. Die Abdeckhaube ist mit der Grundplatte form- und/oder kraftschlüssig und zudem feuchtigkeitsdicht verbunden und umgibt den Strahler, die Halteeinrichtung und die Halte- und/oder Aufnahmevorrichtung. Die Abdeckhaube ist berührungsfrei zu dem Strahler, der Halteeinrichtung und der Halte- und/oder Aufnahmevorrichtung angeordnet. Es ist weiterhin ein Federelement vorgesehen, das zwischen der Abdeckhaube und dem Endbereich des Strahlers oder dem GNSS-Modul angeordnet ist, wobei eine Federkraft des Federelements das GNSS-Modul in Position innerhalb des Aufnahmeraums hält.

Ergänzend oder alternativ umfasst die omnidirektionale Antenne in einer zweiten Alternative eine Halteeinrichtung, die in ihrem Durchmesser und/oder ihrem elektrischen Widerstand derart gewählt bzw. eingestellt ist, dass die Halteeinrichtung als Schmelzsicherung für den Fall dienen kann, dass sich eine Oberleitung eines elektrisch angetrieben Schienenfahrzeugs, in welchem die breitbandige omnidirektionale Antenne einsetzbar ist, aus ihrer Verankerung löst und auf die breitbandige Antenne fällt. In diesem Fall würde ein satter Kurzschluss entstehen, wodurch die bahninterne Steuerungstechnik den Kurzschlussstrom detektieren und das entsprechende Netzsegment stromlos schalten könnte. Gleichzeitig wären die Empfangseinrichtungen, die mit dem Strahler verbunden sind, vor einer Beschädigung geschützt.

Besonders vorteilhaft ist einerseits der Einsatz der schalen- oder wannenförmigen Halte- und/oder Aufnahmevorrichtung, die zumindest in einem Teilumfangsbereich trichterförmig ausgestaltet sein kann und einerseits während der Montage als Zentrierhilfe für die Aufnahme des Strahlers dient und diesen andererseits nach Abschluss der Montage dauerhaft abstützt. Der Strahler liegt dabei mit einer großen Auflagefläche formschlüssig an der Halte- und/oder Aufnahmevorrichtung auf. Diese Auflagefläche beträgt vorzugsweise mehrere Quadratzentimeter, insbesondere mehr als 3 oder mehr als 5 oder mehr als 7 oder mehr als 10 oder mehr als 15 oder mehr als 20 cm². Dadurch wird eine sehr hohe Stabilität erreicht. Um die Stabilität weiter zu erhöhen, ist die Halteeinrichtung sowohl fest mit der Grundplatte als auch fest mit dem Strahler selbst verbunden. Die Grundplatte wird dabei vorzugsweise über eine Schraubverbindung mit dem Schienenfahrzeug verbunden. Die so geschaffene omnidirektionale Antenne ist einerseits mechanisch sehr stabil aufgebaut und kann andererseits in der Fertigung sehr einfach hergestellt werden. In der Endmontage wird - wie später noch erläutert - auf Lötverbindungen vollständig verzichtet. Gleichzeitig sind die elektrischen Eigenschaften der omnidirektionalen Antenne über die gesamte Lebensdauer in etwa konstant.

Wie die Bezeichnung omnidirektional schon sagt, handelt es sich bei der erfindungsgemäßen Antenne um einen Rundstrahler. Aufgrund der erzielbaren Breitbandigkeit können alle gängigen Frequenzbereiche, wie GSM, UMTS und LTE abgedeckt werden. Die Antenne arbeitet insbesondere auch bei oberen Grenzfrequenzen von über 2500 MHz oder 3000 MHz oder 3500 MHz oder 4000 MHz oder 4500 MHz oder 5000 MHz oder 5500 MHz. Vorzugsweise kann sie in einem Frequenzbereich von 697 MHz bis 6000 MHz betrieben werden. Grundsätzlich ist auch ein Einsatz für niedrigere und höhere Frequenzen denkbar.

In einer weiteren erfindungsgemäßen Ausführungsform umfasst die omnidirektionale Antenne einen Auflage- und Befestigungsabschnitt, der zur Halte- und/oder Aufnahmevorrichtung gehört bzw. mit dieser verbunden ist. Der Auflage- und Befestigungsabschnitt ist dabei vorzugsweise über Verbindungselemente an einer Außenkontur der schalen- oder wannenförmigen Halte- und/oder Aufnahmevorrichtung befestigt. Der Auflage- und Befestigungsabschnitt liegt dabei mit einer Auflagefläche auf der Grundplatte auf und/oder ist mit dieser verschraubt. Diese Auflagefläche erstreckt sich vorzugsweise rechteckförmig von der Halte- und/oder Aufnahmevorrichtung weg, so dass der Massenschwerpunkt des Auflage- und Befestigungsabschnitts vorzugsweise nicht mit der Längsachse zusammenfällt, die den Strahler und die Halte- und/oder Aufnahmevorrichtung durchsetzt. Der Auflage- und Befestigungsabschnitt kann auch als Fußabschnitt bezeichnet werden.

Gemäß einer vorteilhaften Ausführungsform umfasst der Strahler einen zweiten Abschnitt, wobei der Querschnitt in dem zweiten Abschnitt konstant bleibt. Der zweite Abschnitt schließt sich dabei entweder unmittelbar an den ersten Abschnitt an oder ist von dem ersten Abschnitt durch einen weiteren Abschnitt beabstandet. Dadurch erhöht sich zwar die Bauhöhe der omnidirektionalen Antenne geringfügig, dafür wird allerdings die Bandbreite, mit der die omnidirektionale Antenne betrieben werden kann, deutlich erhöht.

Gemäß einer besonders vorteilhaften Ausführungsform variieren die Höhe des ersten Abschnitts und die des zweiten Abschnitts entlang der Längsachse in Umfangsrichtung des Strahlers. Über die Variation kann die Bandbreite der omnidirektionalen Antenne beeinflusst werden. In diesem Zusammenhang ist es auch möglich, dass der Strahler in seinem Querschnitt quer zu seiner Längsachse einen unsymmetrischen Querschnitt aufweist. In diesem Fall könnte er in einem ersten Teilbereich einen teilkreisförmigen Querschnitt aufweisen und in einem anderen Teilbereich einen oder mehrere gerade verlaufende Querschnittsbereiche umfassen. Grundsätzlich ist es dabei möglich, dass der Strahler in einem Teilumfangsbereich kegelförmig und in anderen Teilumfangsbereichen kubusförmig gestaltet ist. Diese beiden Bereiche können sogar gleichzeitig entlang einer bestimmten Höhe, also einer Länge entlang der Längsachse ausgebildet sein. Vorzugsweise ist der Endbereich des Strahlers in Draufsicht überwiegend rechteckförmig oder quadratisch gestaltet.

Vorzugsweise ist ein brückenartiger Verbindungsabschnitt vorgesehen, der am Strahler oder an der Halteinrichtung angeordnet ist und den Strahler mit der Halteinrichtung bzw. die Halteinrichtung mit dem Strahler verbindet. Dabei erstreckt sich der Verbindungsabschnitt vorzugsweise mit einer Radialkomponente gegenüber der Längsachse vom Strahler hin nach außen weg bzw. der Verbindungsabschnitt erstreckt sich mit einer Radialkomponente gegenüber der Längsachse von der Halteeinrichtung in Richtung des Strahlers. Die Halteeinrichtung ist dabei mit dem Ende des Verbindungsabschnitts fest verbunden, das vom Strahler am entferntesten angeordnet ist. Umgekehrt gilt das Gleiche auch bei der anderen Ausführungsform für den Strahler, der dann mit dem Ende des Verbindungsabschnitts fest verbunden ist, das von der Halteeinrichtung am entferntesten angeordnet ist. Der Verbindungsabschnitt ist insbesondere am Endbereich des Strahlers angeordnet. Dadurch wird eine sehr hohe Stabilität erreicht.

Vorzugsweise ist die Halteeinrichtung zusammen mit dem Verbindungsabschnitt und dem Strahler einteilig ausgebildet. Dies bedeutet, dass sie aus einem gemeinsamen Teil bestehen und vorzugsweise durch ein Gussverfahren gemeinsam hergestellt sind. Die Halteeinrichtung ist dabei galvanisch mit dem Strahler verbunden. Grundsätzlich wäre es auch möglich, dass die Halteeinrichtung und der Strahler aus zwei separaten Teilen bestehen, wobei der Verbindungsabschnitt entweder zur Halteeinrichtung oder zum Strahler gehört. Die Halteeinrichtung und der Strahler werden dann, insbesondere mit einer Schraubverbindung, fest miteinander verbunden.

In vorteilhafter Weise besteht der Strahler aus Metall oder einer Metalllegierung oder umfasst Metall oder eine Metalllegierung. Alternativ dazu könnte er auch aus einem Dielektrikum bestehen, wobei die Außenseite und/oder die Innenseite mit einer elektrisch leitfähigen Schicht versehen ist bzw. sind. Im letzteren Fall könnte der Strahler in einem Kunststoffspritzverfahren hergestellt werden. Das Gleiche gilt auch für die Halteeinrichtung.

Aufgrund des Einsatzes der schalen- oder wannenförmigen Halte- und/oder Aufnahmevorrichtung wird eine ausreichende Stabilität der omnidirektionalen Antenne bereits dann gewährleistet, wenn die omnidirektionale Antenne genau eine Halteeinrichtung umfasst. Dies bedeutet, dass der Strahler lediglich über die genau eine Halteeinrichtung elektrisch leitend und mechanisch stabil mit einer Stelle der Grundplatte verbunden ist. Unter einer Halteeinrichtung kann auch eine Säule verstanden werden. Die Halteeinrichtung ist dabei an genau einer Stelle mit der Grundplatte verbunden. Dadurch können weitere Kosten in der Herstellung eingespart werden.

In vorteilhafter Weise umfasst die omnidirektionale Antenne zur Speisung des Strahlers an dessen Fußpunkt eine Speiseeinrichtung. Die Speiseeinrichtung erstreckt sich, ausgehend vom Fußpunkt, in Richtung der Grundplatte. An einer Unterseite der Grundplatte, die der Montageseite mit dem aufgenommenen Strahler gegenüberliegt, ist ein Steckerelement, welches vorzugsweise in Form einer Buchse (z.B. N-Buchse) ausgebildet ist, angeordnet. An dieses Steckerelement ist ein Versorgungskabel, insbesondere in Form eines Koaxialkabels, anschließbar. Die Grundplatte weist an ihrer Unterseite vorzugsweise eine Aufnahmeöffnung für das Steckerelement auf. Das Steckerelement weist hierzu vorzugsweise ein Außengewinde auf, welches zu einem Innengewinde der Aufnahmeöffnung korrespondiert, so dass das Steckerelement in die Aufnahmeöffnung der Grundplatte eingedreht werden kann. Die Speiseeinrichtung erstreckt sich im montierten Zustand der omnidirektionalen Antenne zumindest mit ihrem ersten Ende in das Steckerelement hinein, wobei das erste Ende der Speiseeinrichtung dazu ausgebildet ist, einen Innenleiter des Versorgungskabels aufzunehmen und elektrisch zu kontaktieren. Das erste Ende der Speiseeinrichtung kann in Längsrichtung geschlitzt sein, wodurch sich eine Federwirkung einstellt. Durch diese Federwirkung kann ein reproduzierbarer elektrischer Kontakt zwischen der Speiseeinrichtung und dem aufzunehmenden Innenleiter des Versorgungskabels erreicht werden. Die Speiseeinrichtung ist dabei selbst galvanisch von der Grundplatte getrennt. Vorzugsweise ist die Speiseeinrichtung galvanisch aber lötfrei mit dem Strahler verbunden oder alternativ dazu kapazitiv mit diesem gekoppelt.

In einem weiteren Ausführungsbeispiel umfasst die Speiseeinrichtung an ihrem zweiten Ende über eine Teillänge ein Außengewinde. Über dieses Außengewinde ist die Speiseeinrichtung mit vorzugsweise einem definierten Drehmoment in ein dazu korrespondierendes Innengewinde am Fußpunkt des Strahlers in diesen eindrehbar bzw. eingedreht, wodurch ein galvanischer Kontakt entsteht. Für den Fall, dass lediglich eine kapazitive Kopplung gewünscht ist, kann zwischen dem Fußpunkt des Strahlers und der Speiseeinrichtung noch ein Dielektrikum, insbesondere in Form einer Hülse angeordnet sein. In einem weiteren Ausführungsbeispiel kann die Hülse über ein Innen- und ein Außengewinde verfügen, wobei die Speiseeinrichtung mit ihrem Außengewinde in das Innengewinde der dielektrischen Hülse eindrehbar ist. Die dielektrische Hülse ist wiederum über ihr Außengewinde mit einem dazu korrespondierenden Innengewinde am Fußpunkt des Strahlers mechanisch verbindbar. Wie weit sich die Speiseeinrichtung in den Aufnahmeraum des Strahles durch den Fußpunkt hinein erstreckt, kann beliebig eingestellt werden.

Um das GNSS-Modul ausreichend befestigen zu können, umfasst der Strahler in einer weiteren Ausführungsform zumindest eine Auflageschulter (vorzugsweise mehrere Auflageschultern), die sich von der Innenseite des Strahlers, also ausgehend von der Innenkontur des Strahlers, in dessen Aufnahmeraum hinein erstreckt. Das GNSS-Modul liegt dabei auf der zumindest einen Auflageschulter auf. Dadurch ist gewährleistet, dass sich die Position des GNSS-Moduls auch bei Auftreten von Vibrationen nicht innerhalb des Aufnahmeraums verändert, wodurch sich der Empfang verschlechtern könnte.

In einer bevorzugten Ausführungsform umfasst die Halteeinrichtung eine von außen zugängliche Aufnahmenut, die sich über die gesamte Länge der Halteeinrichtung und über den Verbindungsabschnitt, der entweder zur Halteeinrichtung oder zum Strahler selbst gehört, erstreckt. Diese Aufnahmenut mündet dann in den Aufnahmeraum des Strahlers hinein. Dadurch ist ein Anschlusskabel in die Aufnahmenut eingebringbar, welches zur Versorgung des GNSS-Moduls dient. Über eine Bohrung in der Bodenplatte kann dieses Anschlusskabel durch diese hindurchgeführt werden.

Weiter vorzugsweise umfasst die omnidirektionale Antenne noch eine Abdeckhaube, die mit der Grundplatte form- und/oder kraftschlüssig verbunden ist und sowohl den Strahler als auch die Halteeinrichtung und die Halte- und/oder Aufnahmevorrichtung umgibt und das Eindringen von Feuchtigkeit in die omnidirektionale Antenne verhindert. Weiter vorzugsweise kann das GNSS-Modul entweder über eine oder mehrere Schraubverbindungen mit der einen oder den mehreren Auflageschultern verschraubt werden oder es kann über ein Federelement eine Federkraft auf das GNSS-Modul aufgebracht werden, durch die das Modul auf die Auflageschultern gedrückt wird. Ein solches Federelement könnte zwischen der Haube und dem Endbereich des Strahles bzw. dem GNSS-Modul angeordnet sein.

Bei dem erfindungsgemäßen Schienenfahrzeug handelt es sich insbesondere um eine Lokomotive oder einen Eisenbahnwagen. Das Schienenfahrzeug ist dabei mit der erfindungsgemäßen breitbandigen omnidirektionalen Antenne ausgestattet. Vorzugsweise wird die omnidirektionale Antenne auf dem Dach der Lokomotive bzw. des Triebzuges oder des Eisenbahnwagons angebracht.

Vorzugsweise ist das Schienenfahrzeug elektrisch angetrieben, wobei dieses die elektrische Energie aus einer Oberleitung bezieht bzw. beziehen kann.

Selbstverständlich kann die omnidirektionale Antenne auch an anderen Fahrzeugen wie Kraftfahrzeugen (z.B. Autos oder LKWs) oder Schiffen bzw. anderen Verkehrsmitteln wie U-Bahnen oder Straßenbahnen installiert werden.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnung zeigen im Einzelnen:
- Figur 1:: eine räumliche Darstellung der erfindungsgemäßen omnidirektionalen Antenne in Explosivdarstellung;
- Figur 2:: eine vergrößerte räumliche Darstellung eines monopolförmigen Strahlers;
- Figur 3:: eine räumliche Darstellung der erfindungsgemäßen omnidirektionalen Antenne;
- Figuren 4A, 4B:: weitere räumliche Darstellungen der erfindungsgemäßen omnidirektionalen Antenne in Explosivdarstellung, wobei zusätzlich eine Abdeckhaube dargestellt ist; und
- Figur 5:: einen Längsschnitt durch die erfindungsgemäße omnidirektionale Antenne.

Figur 1 zeigt eine räumliche Darstellung der erfindungsgemäßen breitbandigen omnidirektionalen Antenne 1 in Explosivdarstellung. Die Antenne 1 umfasst eine Grundplatte 2, die vorzugsweise einen quadratischen bzw. rechteckförmigen Querschnitt aufweist. Die Grundplatte 2 kann an ein Schienenfahrzeug angeschraubt werden. Hierzu umfasst die Grundplatte 2 entsprechende (Gewinde-) Bohrungen 3. Die Grundplatte 2 umfasst eine Unterseite 2a, die in Richtung der Auflagefläche des Schienenfahrzeugs zeigt und eine Oberseite 2b, die auch als Montageseite 2b bezeichnet wird. Die Antenne 1 umfasst außerdem einen monopolförmigen Strahler 4, der einen Fußpunkt 4a und einen dem Fußpunkt gegenüberliegenden Endbereich 4b umfasst, wobei der Strahler 4 eine Längsachse 5 (siehe Figur 2) umfasst, die sich überwiegend senkrecht zur Grundplatte 2 erstreckt.

Der Strahler 4 erhebt sich in montiertem Zustand von der Grundplatte 2. Sein Fußpunkt 4a ist dabei näher an der Grundplatte 2 angeordnet als sein Endbereich 4b.

Der Strahler 4 verbreitert sich bezüglich seines Querschnitts entlang seiner Längsachse 5 in zumindest einem ersten Abschnitt 6a, der zwischen seinem Fußpunkt 4a und seinem Endbereich 4b liegt. Die dadurch divergierenden Seitenwände des Strahlers 4 begrenzen einen Aufnahmeraum 8. In Figur 2 ist eine vergrößerte Darstellung des Strahlers 4 gezeigt.

Mit Hinblick auf Figur 2 bleibt ein Querschnitt des Strahlers 4 in einem zweiten Abschnitt 6b konstant, wobei sich der zweite Abschnitt 6b in diesem Ausführungsbeispiel unmittelbar an den ersten Abschnitt 6a anschließt. Es wäre auch möglich, dass der zweite Abschnitt 6b durch einen weiteren Abschnitt von dem ersten Abschnitt 6a beabstandet ist. Der erste und der zweite Abschnitt 6a, 6b verlaufen vorzugsweise entlang der Längsachse 5.

Mit Hinblick auf Figur 2 ist zu erkennen, dass die Höhe des ersten Abschnitts 6a und des zweiten Abschnitts 6b entlang der Längsachse 5 in Umfangsrichtung des Strahlers 4 variiert. Dies bedeutet, dass sich der erste Abschnitt 6a in einem Teilumfangsbereich des Strahlers 4 über eine größere Höhe (parallel zur Längsachse 5) erstreckt als in einem anderen Teilumfangsbereich. Das gleiche gilt ebenfalls für den zweiten Abschnitt 6b.

Dies bedeutet außerdem, dass der Strahler 4 in seinem Querschnitt quer zu seiner Längsachse 5 einen unsymmetrischen Querschnitt aufweist. So gibt es einen Teilbereich, in dem der Querschnitt zumindest teilkreisförmig ist und es gibt einen anderen Teilbereich in derselben Querschnittsdarstellung, der zumindest einen vorzugsweise mehrere gerade verlaufende Querschnittsbereiche aufweist. Dies wäre beispielsweise bei einem Querschnitt entlang der gepunkteten Linie durch die Ebene 18 der Fall.

Anders ausgedrückt bedeutet dies, dass der Strahler 4 in einem Teilumfangsbereich kegelförmig und in einem anderen Teilumfangsbereich kubusförmig gestaltet ist. Vorzugsweise ist der Verlauf im zweiten Abschnitt 4b überwiegend kubusförmig und im ersten Abschnitt 4a überwiegend kegelförmig.

Der Endbereich 4b des Strahlers 4 ist rechteckförmig oder quadratisch ausgestaltet. Er könnte auch eine andere Querschnittsform aufweisen und grundsätzlich auch n-polygonal gehalten sein.

Der Strahler 4 umfasst an seinem Endbereich 4b auf zumindest einer Seite 7 zumindest über eine Teilbreite einen abstehenden Verlängerungsabschnitt 9, der sich entlang der Längsachse 5 in Richtung der Grundplatte 2 erstreckt. Dieser Verlängerungsabschnitt 9 erstreckt sich vorzugsweise mit einer Radialkomponente gegenüber der Längsachse 5 nach außen hin weg. Seine Oberseite 9a endet vorzugsweise bündig mit dem Endbereich 4b des Strahlers 4 bzw. steht nicht über den Endbereich 4b des Strahlers 4 hinaus. Der Verlängerungsabschnitt 9 verläuft dabei in Richtung des Fußpunkts 4a des Strahlers 4 in Richtung der Längsachse 5. Allerdings verjüngt er sich in Richtung der Längsachse je weiter er sich in Richtung des Fußpunkts 4a erstreckt. Der Verlängerungsabschnitt 9 umgrenzt mit seinen Seitenwänden ebenfalls einen weiteren Aufnahmeraum. Dieser weitere Aufnahmeraum ist vorzugsweise von dem Aufnahmeraum 8 des Strahlers 4 getrennt. Dies müsste allerdings nicht zwingend der Fall sein.

Die omnidirektionale Antenne 1 umfasst außerdem eine Halteeinrichtung 10. Diese Halteeinrichtung 10 ist mit dem Strahler 4 fest verbunden, insbesondere ist sie mit dem Strahler 4 an dessen Endbereich 4b fest verbunden. Vorzugsweise bestehen die Halteeinrichtung 10 und der Strahler 4 aus einem gemeinsamen Gussteil, welches insbesondere in einem Druckgussverfahren (z. B. Aluminiumdruckguss) herstellbar ist. Es wäre auch möglich, dass die Halteeinrichtung 10 und der Strahler 4 aus separaten Teilen gebildet sind, die vorzugsweise über eine Schraubverbindung mechanisch fest miteinander verbindbar sind. Der Aufnahmeraum 8 des Strahlers 4 ist vorzugsweise frei von der Halteeinrichtung 10. Die Höhe des Strahlers 4 wird durch die Halteeinrichtung 10 vorzugsweise nicht vergrößert bzw. beeinflusst.

Die Halteeinrichtung 10 umfasst ein erstes Ende 10a, welches über eine Schraubverbindung 17 mit der Grundplatte 2 verbunden bzw. verbindbar ist. Die Schraube der Schraubverbindung 17 wird dabei vorzugsweise über die Unterseite 2a der Grundplatte 2 durch diese hindurchgeführt und darüber in die Unterseite des ersten Endes 10a der Halteeinrichtung 10 eingedreht. Dies ist in der Schnittdarstellung aus Figur 5 zu erkennen.

Die Halteeinrichtung 10 ist vorzugsweise über einen brückenartigen Verbindungsabschnitt 11 mit dem Strahler 4 verbunden. Der Verbindungsabschnitt 11 kann dabei einteilig mit der Halteeinrichtung 10 oder einteilig mit dem Strahler 4 ausgebildet sein. Für den Fall, dass die Halteeinrichtung 10 als auch der Strahler 4 aus einem gemeinsamen Teil bestehen, ist der Verbindungsabschnitt 11 ebenfalls Bestandteil davon. Der Verbindungsabschnitt 11 ist am zweiten Ende 10b, also am oberen Ende 10b der Halteeinrichtung 10 angeordnet und erstreckt sich mit einer Radialkomponente gegenüber der Längsachse 5 in Richtung des Strahlers 4. Der Strahler 4 ist dabei mit dem Ende des Verbindungsabschnitts 11 fest verbunden, das von der Halteeinrichtung 10 am entferntesten angeordnet ist. In diesem Fall würde eine solche Verbindung über vorzugsweise eine Schraubverbindung stattfinden. Es wäre auch möglich, dass der Strahler 5 einen solchen Verbindungsabschnitt 11 aufweist, der an dessen Endbereich 4b angeordnet ist. Der Verbindungsabschnitt 11 würde sich dann brückenartig mit einer Radialkomponente gegenüber der Längsachse 5 nach außen hin, also vom Strahler 4 weg erstrecken. Die Halteeinrichtung 10 wäre dabei an ihrem oberen Ende 10b mit dem Ende des Verbindungabschnitts 11 fest verbunden, dass vom Strahler 4 am entferntesten angeordnet ist. Bei einer solchen Verbindung würde es sich vorzugsweise ebenfalls wiederum eine Schraubverbindung handeln. Andere Verbindungsarten wären ebenfalls denkbar. Ein Verbindungsabschnitt 11 muss allerdings nicht zwingend vorliegen. Die Halteeinrichtung 10 könnte auch unmittelbar an dem Strahler 4 angeordnet sein. Bei beiden Verbindungsarten spricht man allerdings von einer "direkten" Verbindung zwischen der Halteeinrichtung 10 und dem Strahler 4. Es könnten allerdings noch weitere Teile dazwischen angeordnet sein, die weder einteilig mit der Halteeinrichtung 10 oder einteilig mit dem Strahler 4 ausgebildet sind wie der Verbindungsabschnitt 11. In diesem Fall würde man von einer "mittelbaren" Verbindung zwischen der Halteeinrichtung 10 und dem Strahler 4 sprechen. Es ist nochmals zu betonen, dass die Halteeinrichtung 10 und der Strahler 4 vorzugsweise aus einem gemeinsamen Gussteil bestehen. Die Halteeinrichtung 10 ist mit dem Verbindungsabschnitt 11 insbesondere L-förmig ausgebildet oder einer L-Form angenähert.

Die Halteeinrichtung 10 und die Halte- und/oder Aufnahmevorrichtung 12 sind vorzugsweise voneinander getrennte Gebilde, die auf der gemeinsamen Grundplatte 2 angeordnet und insbesondere mit dieser verschraubt sind. Sie sind daher nicht aus einem gemeinsamen Guß- bzw. Spritzteil (einteilig) gebildet.

Der Strahler 4 besteht vorzugsweise aus Metall oder einer Metalllegierung und umfasst Metall oder eine Metalllegierung. Grundsätzlich könnte er auch aus einem Dielektrikum bestehen, wobei seine Außenseite und/oder seine Innenseite mit einer elektrisch leitfähigen Schicht beschichtet ist.

Die Halteeinrichtung 10 besteht vorzugsweise ebenfalls aus Metall oder einer Metalllegierung oder umfasst Metall oder eine Metalllegierung.

Das Gleiche gilt natürlich auch für den brückenartigen Verbindungsabschnitt 11.

Der Strahler 4 ist beispielsweise über seinen Endbereich 4b vorzugsweise elektrisch leitend, also galvanisch mit der Halteeinrichtung 10 verbunden, die wiederum elektrisch leitend, also galvanisch mit der Grundplatte 2 verbunden ist.

Die omnidirektionale Antenne 1 umfasst dabei vorzugsweise genau eine Halteeinrichtung 10. Dies bedeutet, dass lediglich eine Seitenwand 7 des Strahlers 4 mit der Halteeinrichtung 10 verbunden ist. Die Anordnung der genau einen Halteeinrichtung 10 an den Strahler 4 ist daher asymmetrisch. Dadurch können Kosten bei der Herstellung eingespart werden.

Der Strahler 4 umfasst zumindest abschnittsweise eine trichterartige Form.

Um den Strahler 4 noch besser auf der Grundplatte 2 stabilisieren zu können, umfasst die omnidirektionale Antenne 1 eine schalen- oder wannenförmige Halte- und/oder Aufnahmevorrichtung 12. Eine Innenkontur 13a der Halte- und/oder Aufnahmevorrichtung 12 ist zumindest über einen Teilumfang an eine Außenkontur 13b des ersten Abschnitts 6a des Strahlers 4 angepasst. Dadurch ist es möglich, dass der Strahler 4 nach der Montage zumindest teilweise mit zumindest seinem ersten Abschnitt 6a in die Halte- und/oder Aufnahmevorrichtung 12 eintaucht und von dieser insbesondere formschlüssig und werkzeugfrei gehalten ist. Diese Verbindung ist vorzugsweise frei von einem Kraftschluss (z. B. Schraubverbindung) und insbesondere frei von einem Stoffschluss (z. B. Lötverbindung).

Die Halte- und/oder Aufnahmevorrichtung 12 besteht aus einem Dielektrikum, insbesondere aus Kunststoff und kann beispielsweise in einem Kunststoffspritzverfahren hergestellt werden.

Die omnidirektionale Antenne 1 umfasst außerdem vorzugsweise einen Auflage- und Befestigungsabschnitt 14, der über Verbindungselemente 15 mit der schalen- oder wannenförmigen Halte- und/oder Aufnahmevorrichtung 12 befestigt ist. Die Verbindungselemente 15 sind dabei an einer Außenkontur 16 der Halte- und/oder Aufnahmevorrichtung 12 angebracht. Der Auflage- und Befestigungsabschnitt 14 umfasst ein erstes, vorzugsweise kreisförmiges Segment 14a, welches im Zentrum von einer Öffnung durchsetzt ist. An dieses schließt sich vorzugsweise ein zweites, vorzugsweise quadratisches oder rechteckförmiges Segment 14b an, welches über eine Schraubverbindung mit der Grundplatte 2 verbindbar ist. An dem ersten Segment 14a sind die Verbindungselemente 15 angeordnet. In Draufsicht auf die Halte- und/oder Aufnahmevorrichtung 12 steht das zweite Segment 14b auf zumindest einer Seite oder auf genau einer Seite seitlich hervor. Dadurch vergrößert sich die notwendige Auflagefläche, über die der Auflage- und Befestigungsabschnitt 14 auf der Grundplatte 2 aufliegt.

Die Halte- und/oder Aufnahmevorrichtung 12 ist zusammen mit dem Auflage- und Befestigungsabschnitt 14 vorzugsweise einteilig hergestellt. Dies wird weiter vorzugsweise in einem gemeinsamen Kunststoffspritzgussverfahren erreicht.

Wie bereits erläutert, wird der Strahler 4 auf einer Teillänge des ersten Abschnitts 4a über einen Teilumfang formschlüssig durch die Halte- und/oder Aufnahmevorrichtung 12 gehalten. Dies bedeutet, dass die Halte- und/oder Aufnahmevorrichtung 12 auch teilweise trichterförmig ausgebildet ist. Sie umfasst vorzugsweise eine Verbreiterung zur Aufnahme des Verlängerungsabschnitts 9 des Strahlers 4.

Die Figur 3 zeigt die omnidirektionale Antenne 1 in einem montierten Zustand, wobei eine zusätzliche Abdeckhaube 20 erst in den Figuren 4A, 4B und 5 dargestellt ist.

Die Figur 5 zeigt eine Schnittdarstellung durch die erfindungsgemäße omnidirektionale Antenne 1. Am Fußpunkt 4a des Strahlers 4 ist eine Speiseeinrichtung 21 dargestellt, wie diese beispielsweise auch in Figur 1 zu erkennen ist. Die Speiseeinrichtung 21 ist vorzugsweise einteilig ausgebildet und erstreckt sich vom Fußpunkt 4a des Strahlers 4 in Richtung der Grundplatte 2. An einer Unterseite 2a der Grundplatte 2, die der Montageseite 2b gegenüberliegt, ist ein Steckerelement 22, insbesondere in Form einer Buchse (z. B. N-Buchse) angeordnet, wobei das Steckerelement 22 an ein Versorgungskabel, insbesondere in Form eines Koaxialkabels anschließbar ist. Im montierten Zustand der omnidirektionalen Antenne stellt die Speiseeinrichtung 21 vorzugsweise den Innenleiter des Steckerelements 22 dar. Die Speiseeinrichtung 21 ist in diesem Fall mit einem Innenleiter des aufzunehmenden oder aufgenommenen Versorgungskabels elektrisch leitend verbindbar bzw. verbunden. Hierzu ist die Speiseeinrichtung 21 an ihrem ersten Ende 21a vorzugsweise in Längsrichtung geschlitzt ausgeführt, um dadurch den Innenleiter des aufzunehmenden Koaxialkabels besser aufnehmen und elektrisch leitend kontaktieren zu können. Das Steckerelement 22 ist daher vorzugsweise mehrteilig aufgebaut. Es umfasst ein Gehäuse bzw. einen Außenleiter 26 und ein Dielektrikum 25. Je nach Betrachtungsweise ist auch die Speiseeinrichtung 21 Bestandteil des Steckerelements 22.

Die Speiseeinrichtung 21 ist vorzugsweise stiftförmig ausgestaltet und ist weiterhin galvanisch von der Grundplatte 2 getrennt. Die Speiseeinrichtung 21 ist vorzugsweise galvanisch aber lötfrei mit dem Strahler 4 verbunden oder alternativ dazu kapazitiv mit diesem gekoppelt. Insbesondere umfasst die Speiseeinrichtung 21 über eine Teillänge an ihrem zweiten Ende 21b ein Außengewinde, welches vorzugsweise mit einem definierten Drehmoment in ein dazu korrespondierendes Innengewinde am Fußpunkt 4a des Strahles 4 in diesen eingedreht ist.

Die Speiseeinrichtung 21 durchsetzt daher ebenfalls die Halte- und/oder Aufnahmevorrichtung 12 und den Auflage- und Befestigungsabschnitt 14.

Die Speiseeinrichtung 21 ist vorzugsweise durch das Dielektrikum 25 (siehe Figur 5) von dem Außenleiter 26 des Steckerelements 22 galvanisch getrennt und weiter vorzugsweise zumindest teilweise gehalten bzw. fixiert. Der Außenleiter 26 des Steckerelements 22 ist vorzugsweise galvanisch mit der Grundplatte 2 verbunden, die aus einem Metall oder einer Metalllegierung besteht oder ein Metall oder eine Metalllegierung umfasst.

Um den Anwendungsbereich der omnidirektionalen Antenne 1 zu vergrößern, umfasst diese vorzugsweise noch ein GNSS-Modul 30, welches beispielsweise in Figur 3 dargestellt ist. Beim GNSS-Modul 30 handelt es sich vorzugsweise um ein GPS-Modul, welches in dem Aufnahmeraum 8 des Strahlers 4 in dessen Endbereich 4b angeordnet ist. Das GNSS-Modul 30 erstreckt sich in montiertem Zustand der omnidirektionale Antenne 1 vorzugsweise nicht über den Endbereich 4b des Strahlers 4 hinaus und befindet sich damit weiter vorzugsweise insgesamt ausschließlich innerhalb des Aufnahmeraums 8. Dadurch wird die Bauhöhe niedrig gehalten. Das GNSS-Modul 30 könnte allerdings auch über den Endbereich 4b des Strahlers 4 hinausstehen.

Um die Positionierung des GNSS-Moduls 30 zu erleichtern, umfasst die omnidirektionale Antenne 1 zumindest eine Auflageschulter 31 (siehe Figur 5) die sich von der Innenseite des Strahlers 4 in dessen Aufnahmeraum 8 hinein erstreckt. Das GNSS-Modul 30 liegt dabei auf der zumindest einen Auflageschulter 31 auf. Vorzugsweise umfasst die zumindest eine Auflageschulter 31 eine Gewindebohrung, so dass das GNSS-Modul mit einer (beispielsweise dielektrischen oder metallischen) Schraubverbindung mit der Auflageschulter 31 verschraubt werden kann, wodurch ein Kraftschluss entsteht.

Bei dem GNSS-Modul 30 handelt es sich vorzugsweise um eine Leiterplatte mit einer entsprechend darauf angebrachten Antennenstruktur zum Empfang von Positionssignalen, die über Satelliten ausgesendet werden. Vorzugsweise sind ebenfalls die notwendigen elektronischen Bauteile auf diesem GNSS-Modul 30 angebracht, so dass diese lediglich ein digitales Signal ausgibt. Die Ansteuerung und/oder Versorgung des GNSS-Moduls 30 erfolgt über ein Anschlusskabel 32. Dieses Anschlusskabel 32 wird durch eine Öffnung in der Grundplatte 2 durch diese hindurchgeführt. Vorzugsweise umfasst die Halteeinrichtung 10 eine von außen, also von zumindest einer Seite aus zugängliche Aufnahmenut 33 (siehe Figur 2) in der das Anschlusskabel 32 angeordnet ist. Die Aufnahmenut 33 erstreckt sich vorzugsweise entlang der Halteeinrichtung 10 in etwa parallel zur Längsachse 5, wobei die Aufnahmenut 33 am oberen Ende 10b der Halteeinrichtung 10 in etwa parallel zur Grundplatte 2 in Richtung des Strahlers 4 verläuft und in den Aufnahmeraum 8 hineinmündet.

Das Anschlusskabel 32 kann nach der Montage problemlos in die Aufnahmenut 33 eingelegt werden. Vorzugsweise umfasst es einen geringfügig größeren Querschnitt als der Innendurchmesser der Aufnahmenut 33. In diesem Fall muss das Anschlusskabel 32 etwas hineingedrückt werden, wodurch es auch bei später auftretenden Vibrationen nicht aus der Aufnahmenut 33 herausrutschen kann.

Das Anschlusskabel 32 verläuft vorzugsweise teilweise unterhalb der Aufnahmevorrichtung 12 und weiter vorzugsweise unterhalb des Auflage- und Befestigungsabschnitts 14 der Aufnahmevorrichtung 12. Die Aufnahmevorrichtung 12 und insbesondere der Auflage- und Befestigungsabschnitt 14 kann seinem Ende 14b mit einer Schraube in die Grundplatte 2 geschraubt werden. Dies geschieht nach der endgültigen Montage des Anschlusskabels 32. Durch den Anpressdruck, der dadurch auf das Anschlusskabel 32 ausgeübt wird, ist dieses zugentlastet. D.h. wenn an der fertig montierten Antenne 1 an dem Anschlusskabel 32 gezogen wird, entsteht kein Schaden an der Antenne 1 oder ihren enthaltenen Bauteilen.

Die Abdeckhaube 20 (siehe Figuren 4A, 4B und 5) ist mit der Grundplatte 2 form- und/oder kraftschlüssig verbunden und umgibt den Strahler 4, die Halteeinrichtung 10 und die Halte- und/oder Aufnahmevorrichtung 12 und verhindert das Eindringen von Feuchtigkeit. Vorzugweise weist die Grundplatte 2 einen Begrenzungssteg 35 bzw. entsprechende Vorsprünge auf. Der Begrenzungssteg 35 bzw. die Vorsprünge sind vorzugsweise umlaufend geschlossen gestaltet erstrecken sich geschlossen um und den Strahler 4, die Halteeinrichtung 10 und die Halte- und/oder Aufnahmevorrichtung 12 herum. Der Begrenzungssteg 35 greift dabei in eine entsprechende Aufnahmenut der Abdeckhaube 20 ein, wie dies in dem Querschnitt aus Figur 5 dargestellt ist.

Der Begrenzungssteg 35 ist vorzugsweise Teil der Grundplatte 2. Der Begrenzungssteg 35 und die Grundplatte 2 sind daher vorzugsweise einteilig, weiter vorzugsweise in einem gemeinsamen Gießverfahren hergestellt. In der Aufnahmenut der Abdeckhaube 20 ist vorzugsweise eine Dichtmasse eingelassen, wodurch das Eindringen von Feuchtigkeit in die Antenne 1 vermieden wird. Grundsätzlich könnte allerdings auch der Begrenzungssteg 35 aus einem Gummi oder einer anderen Dichtmasse bestehen.

Die Abdeckhaube 20 ist vorzugsweise noch zusätzlich mit der Grundplatte 2 verschraubt. Die Abdeckhaube 20 besteht aus einem Material, das für elektromagnetische Wellen durchlässig ist. Es wird vorzugsweise genau eine einzige Abdeckhaube 20 verwendet. Die Abdeckhaube 20 ist weiter vorzugsweise berührungsfrei zu dem Strahler 4, der Halteeinrichtung 10 und Halte- und/oder Aufnahmevorrichtung 12 angeordnet.

Die omnidirektionale Antenne 1 kann auf einem Schienenfahrzeug oder einem anderen Transportmittel angeordnet werden. Vorzugsweise wird diese allerdings auf einer Lokomotive angebracht, so dass eine zuverlässige Kommunikation mit dieser bzw. dem Bedienpersonal möglich ist. Bevorzugt ist die Halteeinrichtung 10 von ihrem Durchmesser und/oder ihrem elektrischen Widerstand her derart gewählt, dass die Halteeinrichtung 10 als Schmelzsicherung dienen kann. Dies ist dann von Bedeutung, wenn sich eine Oberleitung aus ihrer Verankerung löst und auf die breitbandige Antenne 1 fällt.

Die Grundplatte 2 ist von ihren Befestigungsöffnungen, die zum Befestigen oder zur Kabelzufuhr dienen, derart gewählt, dass diese Befestigungsöffnungen einen Abstand zueinander aufweisen, der identisch zu den Befestigungsöffnungen von älteren Grundplatten anderer breitbandiger Antennen ist. Das Lochmuster ist daher identisch zu älteren Antennen. In diesem Fall ist ein Austausch problemlos möglich.

Im Weiteren werden nochmals gesondert einige erfindungsgemäße Weiterbildungen der breitbandigen omnidirektionalen Antenne 1 hervorgehoben.

Ein Vorteil der breitbandigen omnidirektionalen Antenne 1 besteht, wenn:
- ein Auflage- und Befestigungsabschnitt 14 vorgesehen ist, der über Verbindungselemente 15 an einer Außenkontur 16 der schalen- oder wannenförmigen Halte- und/oder Aufnahmevorrichtung 12 befestigt ist;
- der Auflage- und Befestigungsabschnitt 14 mit einer Auflagefläche auf der Grundplatte 2 aufliegt und/oder mit dieser verschraubt und/oder vernietet ist.

Ein ergänzender Vorteil der breitbandigen omnidirektionalen Antenne 1 besteht, wenn:
- auf zumindest einer Teillänge des ersten Abschnitts 6a des Strahlers 4 ist dieser Strahler 4 zumindest über einen Teilumfang formschlüssig durch die Halte- und/oder Aufnahmevorrichtung 12 gehalten ist.

Außerdem besteht ein Vorteil bei der breitbandigen omnidirektionalen Antenne 1 besteht, wenn:
- die Halteeinrichtung 10 galvanisch mit dem Strahler 4 verbunden ist.

Außerdem besteht bei der breitbandigen omnidirektionalen Antenne 1 ein Vorteil, wenn:
- die Speiseeinrichtung 21 an ihrem zweiten Ende 21b ein Außengewinde umfasst, das sich über eine Teillänge der Speiseeinrichtung 21 erstreckt;
- die Speiseeinrichtung 21 über das Außengewinde mit einem definierten Drehmoment in ein dazu korrespondierendes Innengewinde am Fußpunkt 4a des Strahlers 4 in diesen eingedreht ist.

Bei der breitbandigen omnidirektionalen Antenne 1 besteht auch dann ein Vorteil, wenn:
- die zumindest eine Auflageschulter 31 eine Gewindebohrung umfasst;
- das GNSS-Modul 30 über eine Schraubverbindung mit der Auflageschulter 31 verschraubt ist.

Schlussendlich besteht bei der breitbandigen omnidirektionalen Antenne 1 ein Vorteil, wenn:
- die Halteeinrichtung 10 und die Halte- und/oder Aufnahmevorrichtung 12 voneinander getrennte Gebilde sind, die auf der gemeinsamen Grundplatte 2 angeordnet sind.

Die Erfindung ist nicht auf die beschriebenen Ausführungsbeispiele beschränkt. Im Rahmen der Erfindung sind alle beschriebenen und/oder gezeichneten Merkmale beliebig miteinander kombinierbar.

## Patentansprüche

1. Breitbandige omnidirektionale Antenne (1), insbesondere für Schienenfahrzeuge, mit den folgenden Merkmalen:
- mit einer Grundplatte (2) und mit einem monopolförmigen Strahler (4), der einen Fußpunkt (4a) und einen dem Fußpunkt (4a) gegenüberliegenden Endbereich (4b) umfasst, wobei der Strahler (4) eine Längsachse (5) aufweist, die sich überwiegend oder näherungsweise senkrecht zur Grundplatte (2) erstreckt;
- der Strahler (4) erhebt sich von der Grundplatte (2), wobei er mit seinem Fußpunkt (4a) näher an der Grundplatte (2) angeordnet ist als mit seinem Endbereich (4b) ;
- der Strahler (4) verbreitert sich bezüglich seines Querschnitts entlang seiner Längsachse (5) in zumindest einem ersten Abschnitt (6a), der zwischen seinem Fußpunkt (4a) und seinem Endbereich (4b) liegt, wobei durch die divergierenden Wände (7) des Strahlers (4) ein Aufnahmeraum (8) gebildet ist;
- mit einer Halteeinrichtung (10), die mit ihrem ersten Ende (10a) an der Grundplatte (2) befestigt ist und die mit ihrem zweiten Ende (10b), das dem ersten Ende (10a) gegenüber liegt, direkt oder mittelbar an dem Strahler (4) befestigt ist;
**gekennzeichnet durch** die folgenden Merkmale:
- mit einer schalen- oder wannenförmigen Halte- und/oder Aufnahmevorrichtung (12);
- eine Innenkontur (13a) der Halte- und/oder Aufnahmevorrichtung (12) ist zumindest über einen Teilumfang an eine Außenkontur (13b) des ersten Abschnitts (6a) des Strahlers (4) angepasst, wodurch der Strahler (4) zumindest teilweise mit zumindest seinem ersten Abschnitt (6a) in die Halte- und/oder Aufnahmevorrichtung (12) eintaucht und von dieser gehalten ist;
- die Halteeinrichtung (10) und die Halte- und/oder Aufnahmevorrichtung (12) sind voneinander getrennte Gebilde, die auf der gemeinsamen Grundplatte (2) angeordnet sind;
und:
a)
- mit einem GNSS-Modul (30), insbesondere in Form eines GPS-Moduls;
- das GNSS-Modul (30) ist im Aufnahmeraum (8) des Strahlers (4) in dessen Endbereich (4b) angeordnet;
- das GNSS-Modul (30) erstreckt sich im montierten Zustand der omnidirektionalen Antenne (4) nicht über den Endbereich (4b) des Strahlers (4) hinaus oder befindet sich zumindest überwiegend oder insgesamt innerhalb des Aufnahmeraums (8);
- mit lediglich einer Abdeckhaube (20);
- die Abdeckhaube (20) ist mit der Grundplatte (2) form- und/oder kraftschlüssig und zudem feuchtigkeitsdicht verbunden und umgibt den Strahler (4), die Halteeinrichtung (10) und die Halte- und/oder Aufnahmevorrichtung (12);
- die Abdeckhaube (20) ist berührungsfrei zu dem Strahler (4), der Halteeinrichtung (10) und der Halte- und/oder Aufnahmevorrichtung (12) angeordnet;
- mit einem Federelement;
- das Federelement ist zwischen der Abdeckhaube (20) und dem Endbereich (4b) des Strahlers (4) oder dem GNSS-Modul (30) angeordnet, wobei eine Federkraft des Federelements das GNSS-Modul (30) in Position innerhalb des Aufnahmeraums (8) hält;
und/oder
b) die Halteeinrichtung (10) ist von ihrem Durchmesser und/oder ihrem elektrischen Widerstand her derart gewählt, dass diese als Schmelzsicherung für den Fall fungiert, dass sich eine Oberleitung eines elektrisch angetrieben Schienenfahrzeugs, in welchem die breitbandige omnidirektionale Antenne (1) einsetzbar ist, aus ihrer Verankerung löst und auf die breitbandige omnidirektionale Antenne (1) fällt.

2. Breitbandige omnidirektionale Antenne (1) nach einem der vorherigen Ansprüche, **gekennzeichnet durch** die folgenden Merkmale:
- der Querschnitt des Strahlers (4) bleibt in einem zweiten Abschnitt (6b) konstant, wobei sich der zweite Abschnitt (6b):
a) unmittelbar an den ersten Abschnitt (6a) anschließt; oder
b) durch einen weiteren Abschnitt von dem ersten Abschnitt (6a) beabstandet ist;
- eine Höhe des ersten Abschnitts (6a) und des zweiten Abschnitts (6b) entlang der Längsachse (5) variiert in Umfangsrichtung des Strahlers (4).

3. Breitbandige omnidirektionale Antenne (1) nach einem der vorherigen Ansprüche, **gekennzeichnet durch** die folgenden Merkmale:
- der Strahler (4) weist in seinem Querschnitt quer zu seiner Längsachse (5) einen unsymmetrischen Querschnitt auf, vorzugsweise mit einem teilkreisförmigen Querschnitt in einem Teilbereich und mit mehreren gerade verlaufenden Querschnittsbereichen in einem anderen Teilbereich; und/oder
- der Strahler (4) ist in einem Teilumfangsbereich kegelförmig und in anderen Teilumfangsbereichen kubusförmig gestaltet; und/oder
- der Endbereich (4b) des Strahlers ist rechteckförmig oder quadratisch gestaltet; und/oder
- der Strahler (4) umfasst an seinem Endbereich (4b) auf zumindest einer Seite über eine Teilbreite einen abstehenden Verlängerungsabschnitt (9), der sich entlang der Längsachse (5) in Richtung der Grundplatte (2) erstreckt.

4. Breitbandige omnidirektionale Antenne (1) nach einem der vorherigen Ansprüche, **gekennzeichnet durch** die folgenden Merkmale:
- die breitbandige omnidirektionale Antenne (1) umfasst lediglich eine Halteeinrichtung (10); und/oder
- die Halteeinrichtung (10) ist am Endbereich (4b) des Strahlers (4) befestigt; und
a) der Strahler (4) weist einen Verbindungsabschnitt (11) auf, der am Endbereich (4b) des Strahlers (4) angeordnet ist, wobei sich der Verbindungsabschnitt (11) brückenartig mit einer Radialkomponente gegenüber der Längsachse (5) nach außen hin erstreckt; die Halteeinrichtung (10) ist mit dem Ende des Verbindungsabschnitts (11) fest verbunden, das vom Strahler (4) am entferntesten angeordnet ist;
oder
b) die Halteeinrichtung (10) umfasst einen brückenartigen Verbindungsabschnitt (11), der sich am oberen Ende (10b) der Halteeinrichtung (10) mit einer Radialkomponente gegenüber der Längsachse (5) in Richtung des Strahlers (4) erstreckt;
der Strahler (4) ist mit dem Ende des Verbindungsabschnitts (11) fest verbunden, das von der Halteeinrichtung (10) am entferntesten angeordnet ist.

5. Breitbandige omnidirektionale Antenne (1) nach einem der vorherigen Ansprüche, **gekennzeichnet durch** die folgenden Merkmale:
- der Strahler (4) besteht aus Metall oder einer Metalllegierung oder umfasst Metall oder eine Metalllegierung oder er besteht aus einem Dielektrikum, wobei die Außenseite und/oder Innenseite mit einer elektrisch leitfähigen Schicht versehen ist;
und/oder
- die Halteeinrichtung (10) besteht aus Metall oder einer Metalllegierung oder umfasst Metall oder eine Metalllegierung;
und/oder
- die Halteeinrichtung (10) und der Strahler (4) sind einteilig aus einem gemeinsamen Teil und in einem gemeinsamen Gussverfahren hergestellt, oder
die Halteeinrichtung (10) und der Strahler (4) bestehen aus zwei Teilen, die miteinander fest verbunden, insbesondere verschraubt sind;
und/oder
- die Halte- und/oder Aufnahmevorrichtung (12) besteht aus einem Dielektrikum, insbesondere aus Kunststoff oder umfasst dieses.

6. Breitbandige omnidirektionale Antenne (1) nach einem der vorherigen Ansprüche, **gekennzeichnet durch** die folgenden Merkmale:
- am Fußpunkt (4a) des Strahlers (4) ist eine Speiseeinrichtung (21) angeordnet;
- die Speiseeinrichtung (21) erstreckt sich in Richtung der Grundplatte (2);
- an einer Unterseite (2a) der Grundplatte (2), die der Montageseite (2b) mit dem aufgenommenen Strahler (4) gegenüberliegt, ist ein Steckerelement (22), insbesondere in Form einer Buchse, angeordnet, wobei das Steckerelement (22) an ein Versorgungskabel anschließbar ist;
- die Speiseeinrichtung (21) erstreckt sich zumindest mit ihrem ersten Ende (21a) in das Steckerelement (22) hinein, wobei das erste Ende (21a) der Speiseeinrichtung (21) dazu ausgebildet ist, einen Innenleiter des Versorgungskabels aufzunehmen und elektrisch zu kontaktieren.

7. Breitbandige omnidirektionale Antenne (1) nach Anspruch 6, **gekennzeichnet durch** die folgenden Merkmale:
- die Speiseeinrichtung (21) ist galvanisch von der Grundplatte (2) getrennt;
- die Speiseeinrichtung (21) ist galvanisch aber lötfrei mit dem Strahler (4) verbunden oder kapazitiv mit diesem gekoppelt.

8. Breitbandige omnidirektionale Antenne (1) nach einem der vorherigen Ansprüche, **gekennzeichnet durch** die folgenden Merkmale:
- der Strahler (4) umfasst zumindest eine Auflageschulter (31), die sich ausgehend von der Innenseite des Strahlers (4) in dessen Aufnahmeraum (8) hinein erstreckt;
- das GNSS-Modul (30) liegt auf der zumindest einen Auflageschulter (31) auf.

9. Breitbandige omnidirektionale Antenne (1) nach einem der vorherigen Ansprüche, **gekennzeichnet durch** die folgenden Merkmale:
- die Halteeinrichtung (10) umfasst eine von außen zugängliche Aufnahmenut (33);
- in der Aufnahmenut ist das Anschlusskabel (32) angeordnet, das zur Versorgung des GNSS-Modul (30) dient.

10. Breitbandige omnidirektionale Antenne (1) nach Anspruch 9, **gekennzeichnet durch** die folgenden Merkmale:
- die Aufnahmenut (33) setzt sich in der Grundplatte (2) fort, wobei das Anschlusskabel (32) in der Aufnahmenut (33) in der Grundplatte (2) angeordnet ist und zumindest teilweise von der Aufnahmevorrichtung (12) überdeckt ist;
im montierten Zustand der omnidirektionalen Antenne (1) wird ein Anpressdruck durch die Aufnahmevorrichtung (12) auf das Anschlusskabel (32) ausgeübt, wodurch das Anschlusskabel (32) zugentlastet ist;
und/oder
- mit einem Auflage- und Befestigungsabschnitt (14), der über Verbindungselemente (15) an einer Außenkontur (16) der schalen- oder wannenförmigen Halte- und/oder Aufnahmevorrichtung (12) befestigt ist;
der Auflage- und Befestigungsabschnitt (14) liegt mit einer Auflagefläche auf der Grundplatte (2) auf und/oder ist mit dieser verschraubt;
die Aufnahmenut (33) setzt sich in der Grundplatte (2) fort, wobei das Anschlusskabel (32) in der Aufnahmenut (33) in der Grundplatte (2) angeordnet ist und zumindest teilweise von dem Auflage- und Befestigungsabschnitt (14) überdeckt ist;
im montierten Zustand der omnidirektionalen Antenne (1) wird ein Anpressdruck durch den Auflage- und Befestigungsabschnitt (14) auf das Anschlusskabel (32) ausgeübt, wodurch das Anschlusskabel (32) zugentlastet ist.

11. Schienenfahrzeug, insbesondere in Form einer Lokomotive oder einer U-Bahn oder einer Straßenbahn oder eines Wagens, wobei das Schienenfahrzeug zumindest eine breitbandige omnidirektionale Antenne (4) zur Kommunikation umfasst, wobei die breitbandige Antenne (4) gemäß einem der vorherigen Ansprüche aufgebaut ist.

## Claims

1. Broadband omnidirectional antenna (1), in particular for rail vehicles, having the following features:
- comprising a baseplate (2) and a monopole radiator (4), which comprises a foot point (4a) and an end region (4b) opposite the foot point (4a), the radiator (4) having a longitudinal axis (5) extending predominantly or approximately perpendicularly to the baseplate (2);
- the radiator (4) rises from the baseplate (2), the foot point (4a) thereof being arranged closer than the end region (4b) thereof to the baseplate (2);
- the radiator (4) widens in cross section along the longitudinal axis (5) thereof in at least a first portion (6a) located between the foot point (4a) thereof and the end region (4b) thereof, the diverging walls (7) of the radiator (4) forming an accommodating chamber (8);
- comprising a holding means (10), the first end (10a) of which is fixed to the baseplate (2) and the second end (10b) of which, opposite the first end (10a), being fixed directly or indirectly to the radiator (4);
**characterized by** the following features:
- comprising a shell-shaped or trough-shaped holding and/or accommodating device (12);
- an inner contour (13a) of the holding and/or accommodating device (12) is adapted at least over part of the periphery to an outer contour (13b) of the first portion (6a) of the radiator (4), resulting in at least part of at least the first portion (6a) of the radiator (4) dipping into the holding and/or accommodating device (12) and being held thereby;
- the holding means (10) and the holding and/or accommodating device (12) are formations separate from one another which are arranged on the shared baseplate (2) ;
and:
a)
- comprising a GNSS module (30), in particular in the form of a GPS module;
- the GNSS module (30) is arranged in the accommodating chamber (8) of the radiator (4) in the end region (4b) thereof;
- when the omnidirectional antenna (4) is assembled, the GNSS module (30) does not extend past the end region (4b) of the radiator (4) or is located at least predominantly or entirely within the accommodating chamber (8);
- comprising merely one cover hood (20);
- the cover hood (20) is connected to the baseplate (2) form-fittingly and/or frictionally and additionally in a moisture-proof manner, and encloses the radiator (4), the holding means (10) and the holding and/or accommodating device (12);
- the cover hood (20) is arranged so as not to be in contact with the radiator (4), the holding means (10) and the accommodating device (12);
- comprising a spring element;
- the spring element is arranged between the cover hood (20) and either the end region (4b) of the radiator (4) or the GNSS module (30), a spring force of the spring element holding the GNSS module (30) in position within the accommodating chamber (8);
and/or
b) the holding means (10) is selected in terms of the diameter thereof and/or the electrical resistance thereof in such a way that it acts as a fuse if an overhead line of an electrically driven rail vehicle in which the broadband omnidirectional antenna (1) is applicable is released from the anchoring thereof and falls on the broadband omnidirectional antenna (1).

2. Broadband omnidirectional antenna (1) according to any of the preceding claims, **characterized by** the following features:
- the cross section of the radiator (4) remains constant in a second portion (6b), the second portion (6b):
a) being directly connected to the first portion (6a); or
b) being spaced apart from the first portion (6a) by a further portion;
- a height of the first portion (6a) and of the second portion (6b) varies along the longitudinal axis (5) in the peripheral direction of the radiator (4).

3. Broadband omnidirectional antenna (1) according to any of the preceding claims, **characterized by** the following features:
- the radiator (4) has an asymmetrical cross section in the cross section thereof transverse to the longitudinal axis (5) thereof, preferably having a cross section in the shape of a part-circle in one sub-region and having a plurality of cross-sectional regions extending in a straight manner in another sub-region; and/or
- the radiator (4) is conical in one peripheral sub-region and cubic in other peripheral sub-regions; and/or
- the end region (4b) of the radiator is rectangular or square; and/or
- at the end region (4b) thereof, on at least one face over at least part of the width, the radiator (4) comprises a protruding extension portion (9) which extends along the longitudinal axis (5) in the direction of the baseplate (2).

4. Broadband omnidirectional antenna (1) according to any of the proceeding claims, **characterized by** the following features:
- the broadband omnidirectional antenna (1) comprises merely a holding means (10);
- the holding means (10) is fixed to the end region (4b) of the radiator (4); and
a) the radiator (4) has a connecting portion (11) arranged on the end region (4b) of the radiator (4), the connecting portion (11) extending, with a radial component, outwardly in the manner of a bridge with respect to the longitudinal axis (5);
the holding means (10) is rigidly connected to the end of the connecting portion (11) arranged furthest away from the radiator (4);
or
b) the holding means (10) comprises a bridge-like connecting portion (11) which, at the upper end (10b) of the holding means (10), extends, with a radial component, in the direction of the radiator (4) with respect to the longitudinal axis (5);
the radiator (4) is rigidly connected to the end of the connecting portion (11) arranged furthest away from the holding means (10).

5. Broadband omnidirectional antenna (1) according to any of the preceding claims, **characterized by** the following features:
- the radiator (4) consists of metal or a metal alloy or comprises metal or a metal alloy, or it consists of a dielectric, the outer face and/or inner face being provided with an electrically conducive layer;
and/or
- the holding means (10) consists of metal or a metal alloy or comprises metal or a metal alloy;
and/or
- the holding means (10) and the radiator (4) are manufactured in a single piece from a common part and in a joint casting process, or
the holding means (10) and the radiator (4) consist of two parts which are rigidly connected, in particular screwed, to one another;
and/or
- the holding and/or accommodating device (12) consists of or comprises a dielectric, in particular made of plastics material.

6. Broadband omnidirectional antenna (1) according to any of the preceding claims, **characterized by** the following features:
- a supply means (21) is arranged at the foot point (4a) of the radiator (4);
- the supply means (21) extends in the direction of the baseplate (2);
- a plug element (22), in particular in the form of a socket, is arranged on a lower face (2a) of the baseplate (2) which is opposite the mounting face (2b) having the accommodated radiator (4), the plug element (22) being connectable to a power cable;
- at least the first end (21a) of the supply means (21) extends into the plug element (22), the first end (21a) of the supply means (21) being designed to accommodate and electrically contact an internal conductor of the power cable.

7. Broadband omnidirectional antenna (1) according to claim 6, **characterized by** the following features:
- the supply means (21) is galvanically separated from the baseplate (2);
- the supply means (21) is connected to the radiator (4) galvanically but without soldering, or is capacitively coupled thereto.

8. Broadband omnidirectional antenna (1) according to any of the preceding claims, **characterized by** the following features:
- the radiator (4) comprises at least one support shoulder (31) which extends from the inner face of the radiator (4) into the accommodating chamber (8) thereof;
- the GNSS module (30) is supported on the at least one support shoulder (31).

9. Broadband omnidirectional antenna (1) according to any of the preceding claims, **characterized by** the following features:
- the holding means (10) comprises an accommodating groove (33) which is accessible from the outside;
- the connection cable (32) for powering the GNSS module (30) is arranged in the accommodating groove.

10. Broadband omnidirectional antenna (1) according to claim 9, **characterized by** the following features:
- the accommodating groove (33) continues in the baseplate (2), the connection cable (32) being arranged in the accommodating groove (33) in the baseplate (2) and being covered at least in part by the accommodating device (12);
when the omnidirectional antenna (1) is assembled, a contact pressure is exerted on the connection cable (32) by the accommodating device (12), causing the connection cable (32) to be relieved of tension;
and/or
- comprising an accommodating and fixing portion (14) which is fixed to an outer contour (16) of the shell-shaped or trough-shaped holding and/or accommodating device (12) via connecting elements (15);
a support surface of the support and fixing portion (14) is supported on and/or screwed to the baseplate (2) ;
the accommodating groove (33) continues in the baseplate (2), the connection cable (32) being arranged in the accommodating groove (33) in the baseplate (2) and being covered at least in part by the support and fixing portion (14);
when the omnidirectional antenna (1) is assembled, a contact pressure is exerted on the connection cable (32) by the support and fixing portion (14), causing the connection cable (32) to be relieved of tension.

11. Rail vehicle, in particular in the form of a locomotive or an underground train or a tram or a carriage, wherein the rail vehicle comprises at least one broadband omnidirectional antenna (4) for communication, wherein the broadband antenna (4) is of a construction according to any of the preceding claims.

## Revendications

1. Antenne omnidirectionnelle à large bande (1), en particulier pour véhicules ferroviaires, dotée des caractéristiques suivantes :
- dotée d'une plaque de base (2) et d'un élément rayonnant (4) de forme monopolaire qui comprend un point de base (4a) et une zone terminale (4b) située en face du point de base (4a), l'élément rayonnant (4) présentant un axe longitudinal (5) qui s'étend de manière essentiellement ou approximativement perpendiculaire à la plaque de base (2) ;
- l'élément rayonnant (4) s'élève à partir de la plaque de base (2), étant disposé plus près de la plaque de base (2) avec son point de base (4a) qu'avec sa zone terminale (4b) ;
- l'élément rayonnant (4) s'élargit par rapport à sa coupe transversale le long de son axe longitudinal (5) dans au moins une première partie (6a) qui se situe entre son point de base (4a) et sa zone terminale (4b), un réceptacle (8) étant formé par les parois (7) divergentes de l'élément rayonnant (4) ;
- dotée d'un dispositif de retenue (10) qui est fixé avec sa première extrémité (10a) à la plaque de base (2) et qui est fixé avec sa deuxième extrémité (10b), qui se trouve en face de la première extrémité (10a), directement ou indirectement sur l'élément rayonnant (4) ;
**caractérisée par** les caractéristiques suivantes :
- un dispositif de maintien et/ou de réception (12) en forme de coquille ou de cuve ;
- un contour intérieur (13a) du dispositif de maintien et/ou de réception (12) est ajusté au moins sur un contour extérieur (13b) de la première partie (6a) de l'élément rayonnant (4) par l'intermédiaire d'une périphérie partielle, l'élément rayonnant (4) s'enfonçant ainsi au moins partiellement avec au moins sa première partie (6a) dans le dispositif de maintien et/ou de réception (12) et étant ainsi maintenu par celui-ci ;
- le dispositif de retenue (10) et le dispositif de maintien et/ou de réception (12) constituent des structures séparées les unes des autres qui sont disposées sur la plaque de base commune (2) ;
et :
a)
- dotée d'un module GNSS (30), en particulier sous forme d'un module GPS ;
- le module GNSS (30) est disposé dans le réceptacle (8) de l'élément rayonnant (4) dans la zone terminale (4b) de celui-ci ;
- le module GNSS (30) ne s'étend pas, dans l'état monté de l'antenne omnidirectionnelle (4), au-delà de la zone terminale (4b) de l'élément rayonnant (4) ou se trouve au moins essentiellement ou globalement à l'intérieur du réceptacle (8) ;
- dotée uniquement d'un capot de protection (20) ;
- le capot de protection (20) est relié à la plaque de base (2) par complémentarité de formes et/ou par complémentarité des matières et en outre de manière étanche à l'humidité, et entoure l'élément rayonnant (4), le dispositif de retenue (10) et le dispositif de maintien et/ou de réception (12) ;
- le capot de protection (20) est disposé sans contact avec l'élément rayonnant (4), le dispositif de retenue (10) et le dispositif de maintien et/ou de réception (12) ;
- dotée d'un élément de ressort ;
- l'élément de ressort est disposé entre le capot de protection (20) et la zone terminale (4b) de l'élément rayonnant (4) ou le module GNSS (30), une force de ressort de l'élément de ressort maintenant le module GNSS (30) en position à l'intérieur du réceptacle (8) ;
et/ou
b) le dispositif de retenue (10) est sélectionné au niveau de son diamètre et/ou de sa résistance électrique de manière que celui-ci serve de fusible au cas où un caténaire d'un véhicule ferroviaire entraîné électriquement, dans lequel l'antenne omnidirectionnelle à large bande (1) peut être insérée, se détache de son ancrage et tombe sur l'antenne omnidirectionnelle à large bande (1).

2. Antenne omnidirectionnelle à large bande (1) selon l'une des revendications précédentes, **caractérisée par** les caractéristiques suivantes :
- la section transversale de l'élément rayonnant (4) demeure constante dans une deuxième partie (6b), la deuxième partie (6b) :
a) se raccordant directement à la première partie (6a) ; ou
b) étant séparée par rapport à la première partie (6a) par l'intermédiaire d'une autre partie ;
- une hauteur de la première partie (6a) et de la deuxième partie (6b) variant le long de l'axe longitudinal (5) dans la direction circonférentielle de l'élément rayonnant (4).

3. Antenne omnidirectionnelle à large bande (1) selon l'une des revendications précédentes, **caractérisée par** les caractéristiques suivantes :
- l'élément rayonnant (4) présente en section transversale perpendiculaire à son axe longitudinal (5) une section asymétrique, de préférence avec une section partiellement circulaire dans une zone partielle et avec plusieurs zones de section transversale rectilignes dans une autre zone partielle ; et/ou
- l'élément rayonnant (4) est réalisé en forme de cône dans une zone périphérique partielle et en forme de cube dans d'autres zones périphérique partielles ; et/ou
- la zone terminale (4b) de l'élément rayonnant est conçue de forme rectangulaire ou carrée ; et/ou
- l'élément rayonnant (4) comprend au niveau de sa zone terminale (4b), sur au moins un côté, sur une largeur partielle, une partie d'extension (9) en saillie qui s'étend le long de l'axe longitudinal (5) en direction de la plaque de base (2).

4. Antenne omnidirectionnelle à large bande (1) selon l'une des revendications précédentes, **caractérisée par** les caractéristiques suivantes :
- l'antenne omnidirectionnelle à large bande (1) comprend uniquement un dispositif de retenue (10) ; et/ou
- le dispositif de retenue (10) est fixé à une zone terminale (4b) de l'élément rayonnant (4) ; et
a) l'élément rayonnant (4) présente une partie de raccordement (11) qui est disposée sur la zone terminale (4b) de l'élément rayonnant (4), la partie de raccordement (11) s'étendant vers l'extérieur en formant un pont avec ses composants radiaux en face de l'axe longitudinal (5) ;
le dispositif de retenue (10) est solidaire de l'extrémité de la partie de raccordement (11) qui est disposée le plus loin de l'élément rayonnant (4) ;
ou
b) le dispositif de retenue (10) comprend une partie de raccordement (11) en forme de pont qui s'étend à l'extrémité supérieure (10b) du dispositif de retenue (10) avec un composant radial en face de l'axe longitudinal (5) en direction de l'élément rayonnant (4) ;
l'élément rayonnant (4) est solidaire de l'extrémité de la partie de raccordement (11) qui est disposée le plus loin du dispositif de retenue (10).

5. Antenne omnidirectionnelle à large bande (1) selon l'une des revendications précédentes, **caractérisée par** les caractéristiques suivantes :
- l'élément rayonnant (4) est constitué de métal ou d'un alliage métallique, ou comprend du métal ou un alliage métallique, ou il est constitué d'un diélectrique, le côté extérieur et/ou le côté intérieur étant muni(s) d'une couche électriquement conductrice ;
et/ou
- le dispositif de retenue (10) est constitué de métal ou d'un alliage métallique ou comprend du métal ou un alliage métallique ;
et/ou
- le dispositif de retenue (10) et l'élément rayonnant (4) sont fabriqués d'un seul tenant à base d'une partie commune et dans un procédé de coulée commun, ou
le dispositif de retenue (10) et l'élément rayonnant (4) sont constitués de deux parties qui sont solidaires l'une de l'autre, en particulier vissées ;
et/ou
- le dispositif de maintien et/ou de réception (12) est constitué d'un diélectrique, en particulier de matière plastique ou comprend celui-ci.

6. Antenne omnidirectionnelle à large bande (1) selon l'une des revendications précédentes, **caractérisée par** les caractéristiques suivantes :
- un dispositif d'alimentation (21) est disposé au niveau du point de base (4a) de l'élément rayonnant (4) ;
- le dispositif d'alimentation (21) s'étend en direction de la plaque de base (2) ;
- un élément enfichable (22), en particulier sous forme de douille, est disposé sur un côté inférieur (2a) de la plaque de base (2) qui est opposé à la face de montage (2b) avec l'élément rayonnant (4) intégré, l'élément enfichable (22) pouvant être connecté à un câble d'alimentation ;
- le dispositif d'alimentation (21) s'étend au moins avec sa première extrémité (21a) dans l'élément enfichable (22), la première extrémité (21a) du dispositif d'alimentation (21) étant conçue pour recevoir un conducteur interne du câble d'alimentation et entrer en contact avec celui-ci.

7. Antenne omnidirectionnelle à large bande (1) selon la revendication 6, **caractérisée par** les caractéristiques suivantes :
- le dispositif d'alimentation (21) est séparé galvaniquement de la plaque de base (2) ;
- le dispositif d'alimentation (21) est couplé à l'élément rayonnant (4) galvaniquement mais sans soudure ou de manière capacitive.

8. Antenne omnidirectionnelle à large bande (1) selon l'une des revendications précédentes, **caractérisée par** les caractéristiques suivantes :
- l'élément rayonnant (4) comprend au moins un épaulement d'appui (31) qui s'étend depuis le côté intérieur de l'élément rayonnant (4) dans son réceptacle (8) ;
- le module GNSS (30) repose sur l'au moins un épaulement d'appui (31).

9. Antenne omnidirectionnelle à large bande (1) selon l'une des revendications précédentes, **caractérisée par** les caractéristiques suivantes :
- le dispositif de retenue (10) comprend une rainure de réception (33) accessible de l'extérieur ;
- le câble de raccordement (32) qui sert à alimenter le module GNSS (30) est disposé dans la rainure de réception.

10. Antenne omnidirectionnelle à large bande (1) selon la revendication 9, **caractérisée par** les caractéristiques suivantes :
- la rainure de réception (33) se poursuit dans la plaque de base (2), le câble de raccordement (32) étant disposé dans la rainure de réception (33) dans la plaque de base (2) et étant au moins partiellement recouvert par le dispositif de réception (12) ;
dans un état monté de l'antenne omnidirectionnelle (1), une pression d'appui est exercée par le biais du dispositif de réception (12) sur le câble de raccordement (32), le câble de raccordement (32) étant ainsi déchargé de la traction ;
et/ou
- doté d'une partie d'appui et de fixation (14) qui est fixée par des éléments de raccordement (15) sur un contour extérieur (16) du dispositif de maintien et/ou de réception (12) en forme de coquille ou de cuve ;
la partie d'appui et de fixation (14) repose avec sa surface d'appui sur la plaque de base (2) et/ou est vissée à celle-ci ;
la rainure de réception (33) se poursuit dans la plaque de base (2), le câble de raccordement (32) étant disposé dans la rainure de réception (33) dans la plaque de base (2) et étant au moins partiellement recouvert par la partie d'appui et de fixation (14) ; dans l'état monté de l'antenne omnidirectionnelle (1), une pression d'appui est exercée par la partie d'appui et de fixation (14) sur le câble de raccordement (32), le câble de raccordement (32) étant ainsi déchargé de la traction.

11. Véhicule ferroviaire, en particulier sous forme d'une locomotive ou d'un métro ou d'un tramway ou d'une voiture, le véhicule ferroviaire comprenant au moins une antenne omnidirectionnelle à large bande (4) pour la communication, l'antenne à large bande (4) étant construite selon l'une des revendications précédentes.
